# EUROPÄISCHE PATENTSCHRIFT

(11) **EP 2 149 522 B1**
(45) Veröffentlichungstag und Bekanntmachung des Hinweises auf die Patenterteilung: **22.10.2014**
(21) Anmeldenummer: 09161750.6
(22) Anmeldetag: 03.06.2009
(51) Int. Cl.: B65H 1/26, B65H 7/02

(54) **Verfahren zum automatischen Stapelwechsel an einem Bogenanleger einer Bogendruckmaschine**
Method for automatic stack change in a sheet feeder of a sheet printing device
Procédé de changement de pile automatique sur un applicateur de feuilles d'une imprimante de feuilles

(30) Priorität: 01.08.2008 DE 102008036138
(43) Veröffentlichungstag der Anmeldung: 03.02.2010
(73) Patentinhaber: Koenig & Bauer AG, 97080 Würzburg (DE)
(72) Erfinder: Link, Mirko, 01589, Poppitz (DE)

(56) Entgegenhaltungen:
- EP-A2- 1 238 929
- DE-A1- 19 953 023
- US-A1- 2007 096 388

## Beschreibung

Die Erfindung betrifft ein Verfahren zum automatischen Stapelwechsel an einem Bogenanleger an einer Bogendruckmaschine, wobei der zu verarbeitende Restbogenstapel über eine Palette auf einer Stapelplatte gelagert ist, der jeweils oberste Bogen des Restbogenstapels durch eine Bogenvereinzelungseinrichtung vereinzelt und der Bogendruckmaschine in einer Bogenförderrichtung zugeführt wird, dabei der Restbogenstapel kontinuierlich in einer Hubgeschwindigkeit auf einem Bogenstapelweg in Richtung der Bogenvereinzelungseinrichtung nachgeführt und der Stapelwechsel durch eine Non-Stop-Einrichtung vollzogen wird. Die Non-Stop-Einrichtung ist parallel zum Bogenstapelweg verfahrbar und weist einen in den Bogenstapelweg einfahrbaren, mit mehreren Tragstäben versehenen Stapelrechen und einen Hilfsstapelrahmen auf. Der Stapelwechsel wird vollzogen, indem beim Erreichen einer festlegbaren Stapelhöhe des Restbogenstapels die Tragstäbe des Stapelrechens oberhalb des Hilfsstapelrahmens in die Palette eingefahren werden. Die Tragstäbe legen sich auf dem Hilfsstapelrahmen ab und übernehmen die Tragefunktion für den Reststapel.

Bei den bekannten Einrichtungen zum Non-Stop-Stapelwechsel können die Tragstäbe des Stapelrechens auf Grund ihrer vorgegebenen Lage und Geometrie den Reststapel nur in einer bestimmten Höhen- und Seitenlage übernehmen. Des Weiteren können die Rechen den Reststapel nur von einer hinsichtlich der Geometrie dem Rechen angepassten Stapelpalette übernehmen, da der Rechen beim Einfahren zwischen der Stapelunterkante und der Palette in Aufnahmenuten der Palette eingebracht werden muss. Daher sind Einrichtungen entwickelt worden, durch die das exakte Einfahren der Tragstäbe in die Aufnahmenuten garantiert werden kann.

Aus der DE 199 53 023 A1 ist eine derartige Einrichtung bekannt. Hier sind der Aufnahmenut Sensoren zugeordnet, durch die der Querschnitt, die Höhen- und die Seitenlage der Aufnahmenut erfassbar ist.

Nachteilig an dieser Lösung ist, dass die Tragstäbe in der Aufnahmenut zwar kollisionsfrei geführt werden können, aber die Spitzen der Tragstäbe nach dem Austritt aus den Aufnahmenuten auf den hinteren Teil des Hilfsstapelrahmens treffen und dort mit diesen kollidieren. Es sind aufwendige mechanische Lösungen erforderlich, um die Spitzen der Tragstäbe über diese hintere Traverse des Hilfsstapelrahmens zu heben.

Der Erfindung liegt daher die Aufgabe zugrunde, ein Verfahren für die Führung des Stapelrechens beim Einfahren in die Nuten der Stapelpalette zu entwickeln, durch das eine Kollision mit der hinteren Traverse des Hilfsstapelrahmens vermieden und eine Vorrichtung zum Führen des Stapelrechens in diesem Bereich überflüssig wird.

Erfindungsgemäß wird die Aufgabe durch die Merkmale des 1. Anspruchs gelöst.

Nachfolgend wird die erfindungsgemäße Lösung an Hand eines Ausführungsbeispiels näher erläutert. Die Zeichnungen haben folgende Bedeutung:
- Figur 1:: Detailzeichnung eines Bogenanlegers mit einer Non-Stop-Einrichtung mit teilweise eingefahrenen Stapelrechen
- Figur 2:: Draufsicht auf den Restbogenstapel, wobei der Stapelrechen in seiner Lage vor dem Einfahren in die Aufnahmenuten der Palette dargestellt ist
- Figur 3:: Seitenansicht des Restbogenstapels und des eingefahrenen Rechens beim Passieren der hinteren Traverse des Hilfsstapelrahmens

Wie aus der Fig. 1 ersichtlich, ist auf einer Palette 6 ein Restbogenstapel 1 abgelegt. Die Palette 6 steht auf Stapelplatte 5 und ist durch einen nicht dargestellten Stapelaufzug mittels Zugmittel 51 in vertikaler Richtung bewegbar.

Der Oberseite des Restbogenstapels 1 ist eine Bogenvereinzelungseinrichtung 2 zugeordnet, die den jeweils oberen Bogen des Restbogenstapel 1 vereinzelt in Bogenförderrichtung 3 der Bogendruckmaschine zuführt.

Unterhalb eines hier nicht dargestellten, dem Bogenanleger in Bogenförderrichtung 3 nachgeordnet Bändertischs zum Fördern der Bogen zur Bogendruckmaschine ist eine Non-Stop-Einrichtung 4 angeordnet. Die Non-Stop-Einrichtung 4 kann an Führungsschienen 44 parallel zum Weg des Restbogenstapel 1 auf- und ab bewegt werden. Der Bewegungsbereich des Restbogenstapels 1 wird nachfolgend als Bogenstapelweg 11 bezeichnet und ist in der Figur 1 als Pfeil dargestellt. Von der Non-Stop-Einrichtung 4 sind ein aus Tragstäben 421 bestehender Stapelrechen 42 und ein Hilfsstapelrahmen 41 gezeigt.

In der Figur 2 sind der Stapelrechen 42 und der Hilfsstapelrahmen 41 deutlicher dargestellt.

Es ist ersichtlich, dass der Stapelrechen 42 aus mehreren, parallel angeordneten Tragstäben 421, die mit in der Palette 6 eingebrachten Aufnahmenuten 61 korrespondieren, besteht (siehe auch Figur 3). Aus der Figur 2 sowie aus der Figur 3 ist auch erkennbar, dass die Tragstäbe 421 in einen ebenfalls mit der Non-Stop-Einrichtung 4 verfahrbaren Lager 43 gelagert sind.

Der Hilfsstapelrahmen besteht aus einer vorderen Traverse 411 und einer hinteren Traverse 412, wobei diese über nicht näher bezeichnete Träger verbunden sind.

### Das erfindungsgemäße Verfahren wird wie folgt realisiert:

Die als Bogenstapel bereitgestellten Bogen für den aktuellen Druckauftrag werden ihrer Verarbeitung zugeführt, indem der jeweils oben liegende Bogen durch die Bogenvereinzelungseinrichtung 2 vereinzelt und über einen hier nicht dargestellten Bändertisch der Bogendruckmaschine übergeben werden. Dabei wird die Stapelplatte 5 kontinuierlich in einer verarbeitungsbedingten Hubgeschwindigkeit auf einem Bogenstapelweg 11 in Richtung der Bogenvereinzelungseinrichtung 2 nach oben geführt, so dass das Niveau der oberen Kante des Bogenstapels beim Kontakt mit der Bogenvereinzelungseinrichtung 2 immer auf nahezu gleichem Niveau ist.

Dabei verringert sich auch die Stapelhöhe des Bogenstapels kontinuierlich, so dass bei einer technologisch festlegbaren Höhe des Restbogenstapels 1 der Stapelwechsel durch die Non-Stop-Einrichtung 4 vollzogen wird.

Hierzu werden die Tragstäbe 421 der Non-Stop-Einrichtung 4 oberhalb des Hilfsstapelrahmens 41 in die Aufnahmenuten 61 der Palette 6 gefahren (siehe Figur 2) und in Richtung der hinteren Traverse 412 vorgeschoben. Nach dem Passieren der vorderen Traverse 411 wird die Hubgeschwindigkeit der Bewegung der Tragstäbe 421 in Richtung der Bogenvereinzelungseinrichtung 2 gegenüber der Hubgeschwindigkeit der Stapelplatte 5 um einen festlegbaren Betrag verringert. Infolge dieser Relativgeschwindigkeit gelangen die Tragstäbe 421 in Kontakt mit der Palette 6 und legen sich auf den Grund der Aufnahmenut 61 in einem Auflagebereich 62 ab. Der Auflagebereich 62 liegt geometrisch bedingt im Bereich der vorderen Kante der Palette 6 bzgl. der Einschubrichtung der Tragstäbe 421, also in Nähe zur vordere Traverse 411. Da die Tragstäbe 421 über das Lager 43 in der Non-Stop-Einrichtung 4 gelagert sind, werden die Tragstäbe 421 so ausgelenkt, dass die in Bewegungsrichtung der Tragstäbe 421 vorderen Enden in einer lichten Höhe über die hintere Traverse 412 des Hilfsstapelrahmens 41 geführt werden. Die Tragstäbe 421 schwenken um das Lager 43.

Die erforderliche Relativgeschwindigkeit wird so erzeugt, dass der Betrag der Hubgeschwindigkeit der Tragstäbe 421 auf einem Wert unterhalb der verarbeitungsspezifischen Hubgeschwindigkeit der Stapelplatte 5 eingestellt wird. Dabei kann der Betrag der Hubgeschwindigkeit der Tragstäbe 421 auch auf Null gesetzt werden oder auch einen negativen Betrag annehmen.

Der Einschub der Tragstäbe 421 wird dabei mit unveränderter Geschwindigkeit fortgesetzt.

Mitunter ist es auch erforderlich, die Vorschubgeschwindigkeit der Tragstäbe 421 anzupassen oder diese zu einem festlegbaren Zeitpunkt zu unterbrechen und dann fortzuführen, wenn sich die vorderen Enden der Tragstäbe 421 über dem Höhenniveau der hinteren Traverse 412 befinden.

Nach dem Passieren der hintere Traverse 412 wird die Hubgeschwindigkeit der Tragstäbe 421 so gewählt, dass diese sich auf dem Hilfsstapelrahmen 41 ablegen, die Tragefunktion für den Restbogenstapel 1 übernehmen und diesen in der verarbeitungsspezifischen Hubgeschwindigkeit auf dem Bogenstapelweg 11 führen.

Jetzt kann die Stapelplatte 5 mit der leeren Palette 6 in eine hier nicht dargestellte Übernahmeposition abgesenkt werden. Diese befindet sich in der Nähe des Bodenniveaus. Hier wird die leere Palette 6 entfernt und durch eine neue Palette mit einem neuen Bogenstapel ersetzt. Der neue Bogenstapel wird an den Restbogenstapel 1 herangeführt und mit diesem vereinigt.

### Aufstellung der verwendeten Bezugszeichen

- **1**: Restbogenstapel
- **11**: Bogenstapelweg
- **2**: Bogenvereinzelungseinrichtung
- **3**: Bogenförderrichtung
- **4**: Non-Stop-Einrichtung
- **41**: Hilfsstapelrahmen
- **411**: vordere Traverse
- **412**: hintere Traverse
- **42**: Stapelrechen
- **421**: Tragstäbe
- **43**: Lager
- **44**: Führungsschienen
- **5**: Stapelplatte
- **51**: Zugmittel
- **6**: Palette
- **61**: Aufnahmenut
- **62**: Auflagebereich

## Patentansprüche

1. Verfahren zum automatischen Stapelwechsel an einem Bogenanleger einer Bogendruckmaschine, wobei
- ein zu verarbeitender Restbogenstapel (1) mittels einer Palette (6) auf einer Stapelplatte (5) gelagert ist,
- der jeweils oberste Bogen des Restbogenstapels (1) durch eine Bogenvereinzelungseinrichtung (2) vereinzelt und der Bogendruckmaschine in einer Bogenförderrichtung (3) zugeführt wird, dabei
- der Restbogenstapel (1) kontinuierlich in einer verarbeitungsbedingten Hubgeschwindigkeit auf einem Bogenstapelweg (11) in Richtung der Bogenvereinzelungseinrichtung (2) nachgeführt
- und der Stapelwechsel durch eine Non-Stop-Einrichtung (4) vollzogen wird, wobei
- die Non-Stop-Einrichtung (4) parallel zum Bogenstapelweg (11) verfahrbar ist und einen in den Bogenstapelweg (11) einfahrbaren, mit mehreren Tragstäbe (421) versehenen Stapelrechen (42) und einen Hilfsstapelrahmen (41) aufweist, dabei der Hilfsstapelrahmen (41) mit einer vorderen Traverse (411) und einer hinteren Traverse (412) ausgestattet ist und
- der Stapelwechsel vollzogen wird, indem
- beim Erreichen einer festlegbaren Stapelhöhe des Restbogenstapels (1) die Tragstäbe (421) oberhalb des Hilfsstapelrahmens (41) in die Palette (6) eingefahren werden,
- nach dem Einfahren der Tragstäbe (421) eine Relativgeschwindigkeit zwischen der Hubgeschwindigkeit der Tragstäbe (421) und der verarbeitungsbedingten Hubgeschwindigkeit der Palette (6)/Stapelplatte (5) erzeugt wird, derart, dass die Tragstäbe (421) in Kontakt mit der Palette (6) gelangen und durch diese so ausgelenkt werde, dass die in Einschubrichtung der Tragstäbe (421) vorderen Enden der Tragstäbe (421) in einer lichten Höhe über die hinteren Teil des Hilfsstapelrahmens geführt werden
- nach dem Passieren der hinteren Traverse (412) die Hubgeschwindigkeit der Tragstäbe (421) so gewählt wird, dass diese sich auf dem Hilfsstapelrahmen (41) ablegen und die Tragefunktion für den Restbogenstapel (1) übernehmen, wobei
- die Tragstäbe (421) die verarbeitungsbedingte Hubgeschwindigkeit des Restbogenstapels (1) aufnehmen,
- die Stapelplatte (5) mit der leeren Palette (6) in eine Übernahmeposition abgesenkt wird,
- die leere Palette (6) entfernt,
- durch eine neue Palette mit einem neuen Bogenstapel ersetzt und
- dieser neue Bogenstapel an den Restbogenstapel (1) herangeführt und mit diesen vereinigt wird.

2. Verfahren zum automatischen Stapelwechsel an einem Bogenanleger einer Bogendruckmaschine nach Anspruch 1, **dadurch gekennzeichnet, dass** die Relativgeschwindigkeit zwischen verarbeitungsbedingter Hubgeschwindigkeit der Palette (6)/Stapelplatte (5) erzeugt wird, indem der Betrag der Hubgeschwindigkeit der Tragstäbe (421) auf einem Wert unterhalb der verarbeitungsbedingten Hubgeschwindigkeit der Palette (6)/Stapelplatte (5) eingestellt wird.

3. Verfahren zum automatischen Stapelwechsel an einem Bogenanleger einer Bogendruckmaschine nach Anspruch 2, **dadurch gekennzeichnet, dass** die Relativgeschwindigkeit zwischen verarbeitungsbedingter Hubgeschwindigkeit der Palette (6)/Stapelplatte (5) erzeugt wird, indem der Betrag der Hubgeschwindigkeit der Tragstäbe (421) auf Null gesetzt wird.

4. Verfahren zum automatischen Stapelwechsel an einem Bogenanleger einer Bogendruckmaschine nach Anspruch 2, **dadurch gekennzeichnet, dass** die Relativgeschwindigkeit zwischen verarbeitungsbedingter Hubgeschwindigkeit der Palette (6)/Stapelplatte (5) erzeugt wird, indem der Betrag der Hubgeschwindigkeit der Tragstäbe auf (421) einen negativen Wert gesetzt wird.

5. Verfahren zum automatischen Stapelwechsel an einem Bogenanleger einer Bogendruckmaschine nach Anspruch 1, **dadurch gekennzeichnet, dass** der Einschub der Tragstäbe (421) nach dem Passieren der vorderen Traverse (411) an einen festlegbaren Zeitpunkt unterbrochen wird und dann fortgesetzt wird, wenn sich die vorderen Enden der Tragstäbe (421) über dem Niveau der hinteren Traverse (412) befinden.

6. Verfahren zum automatischen Stapelwechsel an einem Bogenanleger einer Bogendruckmaschine nach Anspruch 1, **dadurch gekennzeichnet, dass** die Tragstäbe (421) in dafür vorgesehene Aufnahmenut (61) der Palette (6) eingefahren werden.

7. Verfahren zum automatischen Stapelwechsel an einem Bogenanleger einer Bogendruckmaschine nach Anspruch 1 und 6, **dadurch gekennzeichnet, dass** sich nach dem Passieren der vorderen Traverse (411) die Tragstäbe in einem Auflagebereich (62) der vorderen Kante der Palette (6) auf den Grund der Aufnahmenut (61) auflegen.

## Claims

1. Method for automatic stack change at a sheet feeder of a sheet printing machine, wherein
- a residual sheet stack (1) to be processed is mounted by means of a pallet (6) on a stack plate (5),
- the respective uppermost sheet of the residual sheet stack (1) is separated by a sheet separating device (2) and fed to the sheet printing machine in a sheet conveying direction (3), in that case
- the residual sheet stack (1) is continuously led onward on a sheet stacking path (11) in the direction of the sheet separating device (2) at a lifting speed dictated by the processing and
- the stack change is performed by a non-stop device (4), wherein
- the non-stop device (4) is movable parallel to the sheet stack path (11) and comprises a stack rake (42), which is movable into the sheet stack path (11) and is provided with a plurality of support rods (421), and an auxiliary stack frame (41), wherein the auxiliary stack frame (41) is equipped with a front cross member (411) and a rear cross member (412), and
- the stack change is carried out in that
- on reaching a fixable stack height of the residual sheet stack (1) the support rods (421) are moved above the auxiliary stack frame (41) into the pallet (6),
- after the movement in of the support rods (421) a relative speed between the lifting speed of the support rods (421) and the lifting speed, which is dictated by the processing, of the pallet (6) / stack plate (5) is produced in such a manner that the support rods (421) come into contact with the pallet (6) and are so deflected by this that the ends of the support rods (421) at the front in push-in direction of the support rods (421) are guided at a clear height above the rear part of the auxiliary stack frame,
- after passing the rear cross member (412) the lifting speed of the support rods (421) is so selected that these settle on the auxiliary stack frame (41) and take over the supporting function for the residual sheet stack (1), wherein
- the support rods (421) adopt the lifting speed, which is dictated by the processing, of the residual sheet stack (1),
- the stack plate (5) together with the empty pallet (6) is lowered into a take-over position,
- the empty pallet (6) is removed and
- replaced by a new pallet with a new sheet stack and
- this new sheet stack is led up to the residual sheet stack (1) and combined therewith.

2. Method for automatic stack change at a sheet feeder of a sheet printing machine according to claim 1, **characterised in that** the relative speed between lifting speed, which is dictated by the processing, of the pallet (6) / stack plate (5) is produced **in that** the amount of the lifting speed of the support rods (421) is set to a value below the lifting speed, which is dictated by the processing, of the plate (6) / stack plate (5).

3. Method for automatic stack change at a sheet feeder of a sheet printing machine according to claim 2, **characterised in that** the relative speed between lifting speed, which is dictated by the processing, of the pallet (6) / stack plate (5) is produced **in that** the amount of the lifting speed of the support rods (421) is set to zero.

4. Method for automatic stack change at a sheet feeder of a sheet printing machine according to claim 2, **characterised in that** the relative speed between lifting speed, which is dictated by the processing, of the pallet (6) / stack plate (5) is produced **in that** the amount of the lifting speed of the support rods (421) is set to a negative value.

5. Method for automatic stack change at a sheet feeder of a sheet printing machine according to claim 1, **characterised in that** the insertion of the support rods (421) after passing the front cross member (411) is interrupted at a fixable point in time and then continued when the front ends of the support rods (421) are disposed above the level of the rear cross member (412).

6. Method for automatic stack change at a sheet feeder of a sheet printing machine according to claim 1, **characterised in that** the support rods (421) are moved into a receiving groove (61), which is provided for that purpose, in the pallet (6).

7. Method for automatic stack change at a sheet feeder of a sheet printing machine according to claim 1 and 6, **characterised in that** after passing the front cross member (411) the support rods rest on the base of the receiving groove (61) in a support region (62) of the front edge of the pallet (6).

## Revendications

1. Procédé permettant d'effectuer un changement de pile automatique dans un margeur d'une machine à imprimer des feuilles, selon lequel :
- une pile de feuilles résiduelle (1) devant être traitée est positionnée au moyen d'une palette (6) sur une plaque d'empilage (5),
- la feuille supérieure respective de la pile de feuilles résiduelle (1) est séparée par un dispositif de séparation de feuilles (2) et transférée vers la machine d'impression de feuilles dans une direction d'alimentation des feuilles (3),
- la pile de feuilles résiduelle (1) est ensuite transférée en continu à une vitesse de levage conditionnée par le traitement sur un trajet d'empilage des feuilles (11) en direction du dispositif de séparation de feuilles (2), et
- le changement de pile est effectué par un dispositif non-stop (4),
procédé selon lequel
- le dispositif non-stop (4) peut être déplacé parallèlement au trajet d'empilage des feuilles (11) et comporte une grille d'empilage (42) pouvant être chargée dans le trajet d'empilage des feuilles (11) et équipé de plusieurs barres-support (421) ainsi qu'un châssis d'empilage auxiliaire (41), ce châssis d'empilage auxiliaire (41) étant équipé d'une traverse avant (411) et d'une traverse arrière (412), et
- le changement de pile est effectué de la façon suivante :
- lorsque la pile de feuilles résiduelle (1) a atteint une hauteur prédéfinie réglable, les barres-support (421) sont introduites dans la palette (6) au-dessus du châssis d'empilage auxiliaire (41),
- après l'introduction des barres-support (421), une vitesse relative entre la vitesse de levage des barres-support (421) et la vitesse de levage conditionnée par le traitement de la palette (6)/plaque d'empilage (5) est commandée de sorte que les barres-support (421) viennent en contact avec la palette (6) et soient déviées par celle-ci pour que l'extrémité avant des barres-support (421) dans la direction d'insertion de ces barres (421) soit située à une faible hauteur au-dessus de la partie arrière du châssis d'empilage intermédiaire,
- après le passage de la traverse arrière (412), la vitesse de levage des barres-support (421) est choisie de sorte que ces barres reposent sur le châssis d'empilage auxiliaire (41) et exercent la fonction de support pour la pile de feuilles résiduelle (1),
- les barres-support (421) prennent la vitesse de levage conditionnée par le traitement de la pile de feuilles résiduelle (1),
- la plaque d'empilage (5) est abaissée avec la palette vide (6) dans une position de transfert,
- la palette vide (6) est enlevée et remplacée par une nouvelle palette avec une nouvelle pile de feuilles, et
- cette nouvelle pile de feuilles est transférée sur la pile de feuilles résiduelle (1) et jointe à celle-ci.

2. Procédé permettant d'effectuer un changement de pile automatique dans un margeur d'une machine à imprimer des feuilles conforme à la revendication 1,
**caractérisé en ce que**
la vitesse relative entre la vitesse de levage conditionnée par le traitement de la palette (6)/plaque d'empilage (5) est obtenue en réglant la vitesse de levage des barres-support (421) à une valeur située au-dessous de la vitesse de levage conditionnée par le traitement de la palette (6)/plaque d'empilage (5).

3. Procédé permettant d'effectuer un changement de pile automatique dans un margeur d'une machine d'impression de feuilles conforme à la revendication 2,
**caractérisé en ce que**
la vitesse relative entre la vitesse de levage conditionnée par le traitement de la palette (6)/plaque d'empilage (5) est obtenue en fixant la vitesse de levage des barres-support (421) à zéro.

4. Procédé permettant d'effectuer un changement de pile automatique dans un margeur d'une machine d'impression de feuilles conforme à la revendication 2,
**caractérisé en ce que**
la vitesse relative entre la vitesse de levage conditionnée par le traitement de la palette (6)/plaque d'empilage (5) est obtenue en réglant la vitesse de levage des barres-support (421) à une valeur négative.

5. Procédé permettant d'effectuer un changement de pile automatique dans un margeur d'une machine à imprimer des feuilles conforme à la revendication 1,
**caractérisé en ce que**
l'insertion des barres-support (421) est interrompue à un instant prédéfini réglable après le passage de la traverse avant (411) puis est poursuivie lorsque les extrémités avant des barres-support (421) se trouvent au-dessus du niveau de la traverse arrière (412).

6. Procédé permettant d'effectuer un changement de pile automatique dans un margeur d'une machine d'impression de feuilles conforme à la revendication 1,
**caractérisé en ce que**
les barres-support (421) sont introduites dans une rainure de réception (61) de la palette (6) prévue à cet effet.

7. Procédé permettant d'effectuer un changement de pile automatique dans un margeur d'une machine d'impression de feuilles conforme à l'une des revendications 1 et 6,
**caractérisé en ce qu'**
après le passage de la traverse avant (411), les barres-support s'appuient au fond de la rainure de réception (61) dans une zone support (62) du bord avant de la palette (6).
